# FASCICULE DE BREVET EUROPEEN

(11) **EP 1 635 134 B1**
(45) Date de publication et mention de la délivrance du brevet: **03.01.2007**
(21) Numéro de dépôt: 05291831.5
(22) Date de dépôt: 05.09.2005
(51) Int. Cl.: F42B 4/02

(54) **Artifice de divertissement du type marron d'air**
Feuerwerkskörper zur Unterhaltung in Form einer Mörserbombe.
Firework body for entertainement of the mortar bomb type.

(30) Priorité: 08.09.2004 FR 0409500
(43) Date de publication de la demande: 15.03.2006
(73) Titulaire: Hunter Pacific Ltd, Road Town, Tortola (VG)
(72) Inventeur: Werner, John A., 21901-4612 North-East, Maryland (US)
(74) Mandataire: Dupuis-Latour, Dominique

(56) Documents cités:
- EP-A- 0 351 040
- US-A- 3 273 499
- US-A- 3 349 707
- US-A- 3 557 698
- US-A- 4 505 200
- US-B1- 6 233 851

## Description

La présente invention concerne les artifices de divertissement, plus précisément ceux du type "marron d'air", qui sont des artifices de gros calibre tirés avec un mortier, dont l'effet est principalement sonore et qui sont généralement utilisés pour annoncer le début ou la fin d'un feu d'artifice.

La charge explosive à effet sonore est constituée d'une composition pyrotechnique détonante formée d'un mélange de perchlorate de potassium et de poudre d'aluminium.

Conformément à la législation relative aux poudres et substances explosives, compte tenu du danger résultant du caractère détonant de l'explosif primaire les marrons d'air sont classés, en ce qui concerne la division de risque, dans la catégorie "risque majeur d'explosion en masse" (catégorie 1.1 de la réglementation française).

En revanche, les autres artifices produisant essentiellement des effets visuels (étoiles, comètes, fontaines, etc.) contiennent une composition pyrotechnique, typiquement à base de poudre noire et d'un élément métallique pour produire l'effet coloré, présentant un risque d'explosion bien moindre. Ces autres artifices sont ainsi classés dans la division de risque "matières et objets ne présentant qu'un danger mineur, en cas de mise à feu ou d'amorçage" (catégorie 1.4 de la réglementation française).

Lorsque des ensembles pyrotechniques complets sont livrés, la catégorie de risque de l'ensemble est bien évidemment celle de l'élément présentant le risque le plus élevé. De la sorte, un ensemble contenant, dans un même emballage, un marron d'air et une série d'artifices à effet visuel est nécessairement classé dans la catégorie supérieure "risque majeur d'explosion en masse" compte tenu de la présence du marron d'air dans l'emballage.

Le classement dans une catégorie de risque supérieure impose bien entendu des limites plus contraignantes, par exemple qui concernent la limite quantitative de stockage de ces produits.

Le classement en division de risque étant directement lié à la qualité de l'emballage, il est certes possible, pour bénéficier d'une catégorie de risque inférieure, d'utiliser un emballage permettant de réduire suffisamment les risques d'explosion ou d'incendie ―mais bien entendu avec la contrepartie d'un produit plus complexe, et donc plus coûteux, à réaliser.

On peut également prévoir de stocker les marrons d'air isolément des autres artifices pour lesquels le niveau de risque est moindre, mais cette solution ne permet pas de proposer au consommateur un ensemble complet de feux d'artifice contenant dans une même "valise" tous les éléments d'artifice, qu'ils produisent un effet visuel ou sonore.

L'un des buts de la présente invention est de pallier ces difficultés et limitations, en proposant un artifice de type marron d'air qui puisse être classé, conformément à la législation relative aux poudres et substances explosives, dans une catégorie de risque la plus basse, c'est-à-dire celle correspondant aux éléments ne présentant qu'un danger mineur, et ce pendant tout le temps du stockage en vue de la vente, puis de la détention par l'utilisateur final, jusqu'à la mise en place au moment de la préparation du feu d'artifice.

En d'autres termes, l'invention propose un marron d'air qui, dans son état originel, ne contient que des produits neutres, non dangereux en eux-mêmes, la composition d'explosif primaire n'étant réalisée qu'au dernier moment, *in situ* avant le tir de l'artifice.

On connaît, d'après le EP-A-0 351 040, un explosif tactique binaire formé de deux ingrédients isolément non-explosifs, enfermés dans deux compartiments distincts mis en communication avant l'emploi pour permettre leur mélange. L'ensemble est conditionné sous forme d'un récipient compact pouvant par exemple être transporté dans un sac à dos.

L'artifice de l'invention comprend, réunies dans une enveloppe externe apte à être placée dans un mortier, une charge propulsive et sa mèche d'allumage, une charge explosive à effet sonore placée dans un contenant, et une espolette disposée entre la charge propulsive et la charge explosive. Le contenant est un contenant divisé en au moins deux compartiments distincts par un diaphragme séparateur, chacun des compartiments contenant un composant, isolément non explosif, de ladite charge explosive, et il est prévu des moyens d'ouverture du diaphragme, aptes à mettre en communication les compartiments suite à une action exercée de l'extérieur de l'artifice, de manière à autoriser un mélange des composants entre eux pour donner une composition détonante.

Dans une forme de mise en ceuvre préférentielle, le diaphragme séparateur est un diaphragme déchirable, et les moyens d'ouverture sont des moyens de déchirement du diaphragme par ladite action exercée de l'extérieur.

Les moyens de déchirement peuvent avantageusement comprendre au moins un fil s'étendant d'une extrémité fixe située en périphérie du diaphragme à une extrémité libre distante de cette périphérie, et l'extrémité libre du fil est reliée à un moyen de tirage actionnable de l'extérieur de l'artifice de manière à provoquer le déchirement du diaphragme le long du fil à partir de l'extrémité libre de ce dernier. De préférence, il est prévu une pluralité de fils disposés en étoile entre des extrémités fixes respectives régulièrement réparties à la périphérie du diaphragme et des extrémités libres réunies au voisinage du centre du diaphragme.

Le moyen de tirage peut comprendre un cordon s'étendant du diaphragme, où il est relié aux extrémités libres des fils, jusqu'à un point situé à l'extérieur dudit contenant, où;l'extrémité du cordon peut être placée dans un tube protecteur rapporté en partie supérieure de ce contenant.

On va maintenant décrire un exemple de mise en oeuvre du dispositif de l'invention, en référence aux dessins annexés où les mêmes références numériques désignent d'une figure à l'autre des éléments identiques.
La figure 1 est une vue en élévation, en coupe, de l'artifice selon l'invention.
Les figures 2 et 3 illustrent les deux états de l'artifice, avant et après déchirement du diaphragme séparant les deux composants de la charge explosive.

Sur la figure 1, la référence 10 désigne de façon générale l'artifice de l'invention qui comporte, de manière en elle-même connue, un certain nombre d'éléments enfermés à l'intérieur d'une enveloppe externe commune 12 fermée en partie supérieure par un lien 14, l'ensemble étant destiné à être placé dans un mortier permettant le tir du projectile constitué par l'artifice.
L'artifice 10 comporte en partie inférieure une charge propulsive 16, typiquement à base de poudre noire, enflammée par une mèche 18 remontant le long de l'enveloppe 12 pour sortir en partie supérieure et permettre l'allumage par son extrémité libre 20.
L'artifice comporte également une charge explosive située au dessus de la charge propulsive 16, et séparée de celle-ci par un fond 22. L'allumage de la charge explosive est réalisé au moyen d'une espolette 24 traversant le fond 22, c'est-à-dire d'une mèche à effet retard mise à feu par l'inflammation de la charge propulsive 16 et assurant la liaison de chaîne pyrotechnique entre charge propulsive et charge explosive.
La charge explosive est placée dans un contenant fermé constitué d'une paroi latérale cylindrique 26 associée au fond 22 et à un couvercle 28 en partie supérieure.
De façon caractéristique de l'invention, au lieu de placer dans le contenant 26 la composition pyrotechnique détonante proprement dite, on y dispose séparément les deux composants 30 et 32 de cette composition. L'un des composants 30 est de la poudre de perchlorate de potassium, par exemple une masse de 63 g de poudre pour une masse totale de composition détonante de 100 g ; l'autre composant 32 est de la poudre d'aluminium, par exemple une masse de 27 g de poudre pour une masse totale de composition détonante de 100 g.
Ces deux composants sont placés dans des compartiments respectifs 34, 36 du contenant 26, ces deux compartiments étant séparés l'un de l'autre par un diaphragme intermédiaire 38, par exemple un diaphragme s'étendant dans un plan radial, approximativement au centre du contenant 26, définissant deux compartiments cylindriques superposés. En pratique, le second composant 32 est placé dans un contenant propre constitué d'une paroi cylindrique 40 fermée en partie supérieure par le diaphragme 38 et en partie supérieure par un couvercle 42, cet ensemble étant placé à l'intérieur du contenant principal 26.
Les différents éléments de l'artifice peuvent être réalisés en carton ou en matière plastique mince, selon des techniques en elles-mêmes bien connues.
Avantageusement, le diaphragme 38 est réalisé en une feuille de papier, suffisamment solide pour ne pas se déchirer lors du transport et de la manutention en dépit des mouvements des masses de composants 30 et 32.

Pour obtenir un déchirement contrôlé du papier du diaphragme séparateur 38, il est avantageusement prévu des moyens tels que ceux illustrés figures 1 et 2, comprenant une pluralité de fils radiaux 44 s'étendant depuis une extrémité fixe 46 en périphérie du diaphragme jusqu'à un point 48 voisin du centre de ce diaphragme, où les différents fils sont réunis en un cordon commun 50 remontant axialement jusqu'au couvercle 28 et traversant celui-ci jusqu'à émerger en 52 en partie supérieure de l'artifice. Les extrémités 46 du fil sont par exemple collées sur la face externe de la paroi cylindrique 40 avant mise en place de l'ensemble contenant le second composant 32.
La partie émergeante 52 du cordon 50 est reliée à un anneau 54 en matière plastique, et il est prévu un tampon de feutre 56 à l'endroit où le cordon 50 traverse le couvercle 28, afin d'éviter toute fuite du composant 32. Par ailleurs, pour éviter toute action intempestive sur l'anneau 54, celui-ci est avantageusement placé dans un tube protecteur 58 rapporté au dessus du couvercle 28.
La configuration de l'artifice depuis sa fabrication puis durant toute sa période de stockage et jusqu'à sa préparation en vue du le tir est celle illustrée figure 1, c'est-à-dire que les deux composants 30 et 32, qui sont chacun, isolément, des composants inertes, sont maintenus séparés, de sorte que l'artifice ne présente qu'un danger mineur.
Juste avant la mise en place dans le mortier, l'utilisateur tire sur l'anneau 54, comme cela est schématisé par la flèche 60 de la figure 3. Cette traction sur l'anneau 54, et donc sur le cordon 50, va avoir pour effet de tendre vers le haut les fils 44, provoquant ainsi le déchirement du diaphragme 38, avec pour conséquence la mise en communication des deux compartiments 34 et 36 contenant les deux composants de la charge explosive. L'utilisateur n'aura plus qu'à secouer l'artifice pour réaliser le mélange de ces deux composants et obtenir ainsi la composition réactive détonante permettant d'obtenir l'effet sonore typique du marron d'air, puis placer dans le mortier l'artifice ainsi préparé, pour y être tiré.

## Revendications

1. Un artifice de divertissement (10) du type marron d'air comportant, réunies dans une enveloppe externe (12) apte à être placée dans un mortier :
- une charge propulsive (16) et sa mèche d'allumage (18, 20),
- une charge explosive à effet sonore placée dans un contenant (26) divisé en au moins deux compartiments distincts (34, 36) par un diaphragme séparateur (38), où chacun des compartiments (34, 36) contient un composant (30, 32), isolément non explosif, de ladite charge explosive, et il est prévu des moyens d'ouverture du diaphragme (44, 50, 54), aptes à mettre en communication les compartiments suite à une action (60) exercée de l'extérieur de l'artifice, de manière à autoriser un mélange des composants entre eux pour donner une composition détonante, et
- une espolette (24) disposée entre la charge propulsive et la charge explosive.

2. L'artifice de divertissement de la revendication 1, dans lequel le diaphragme séparateur (38) est un diaphragme déchirable, et les moyens d'ouverture (44, 50, 54) sont des moyens de déchirement du diaphragme par ladite action exercée de l'extérieur.

3. L'artifice de divertissement de la revendication 2, dans lequel les moyens de déchirement comprennent au moins un fil (44) s'étendant d'une extrémité fixe (46) située en périphérie du diaphragme à une extrémité libre (48) distante de cette périphérie, et l'extrémité libre du fil est reliée à un moyen de tirage actionnable de l'extérieur de l'artifice de manière à provoquer le déchirement du diaphragme le long du fil à partir de l'extrémité libre de ce dernier.

4. L'artifice de divertissement de la revendication 3, dans lequel il est prévu une pluralité de fils disposés en étoile entre des extrémités fixes respectives régulièrement réparties à la périphérie du diaphragme et des extrémités libres réunies au voisinage du centre du diaphragme.

5. L'artifice de divertissement de la revendication 3, dans lequel le moyen de tirage comprend un cordon (50) s'étendant du diaphragme, où il est relié aux extrémités libres des fils (44), jusqu'à un point (52) situé à l'extérieur dudit contenant.

6. L'artifice de divertissement de la revendication 5, dans lequel l'extrémité (52) du cordon de tirage situé à l'extérieur du contenant est placée dans un tube protecteur (58) rapporté en partie supérieure de ce contenant.

## Claims

1. A firework for entertainment (10) of the air maroon type, comprising, brought together in an external envelope (12) suitable to be placed in a mortar:
- a propulsive charge (16) and its match cord (18, 20),
- an explosive charge with sound effect placed in a container (26), divided into at least two distinct compartments (34, 36) by a separating diaphragm (38), wherein each of the compartments (34, 36) contains a component (30, 32), in isolation non-explosive, of said explosive charge, and
there is provided a means for opening the diaphragm (44, 50, 54), suitable to bring the compartments into communication following an action (60) performed from the outside of the firework, in order to allow mixing of the components between themselves to obtain a detonating compound, and
- a fuse (24) arranged between the propulsive charge and the explosive charge.

2. The firework for entertainment of claim 1, wherein the separating diaphragm (38) is a tearable diaphragm, and the opening means (44, 50, 54) is a means for tearing the diaphragm by said action performed from outside.

3. The firework for entertainment of claim 2, wherein the tearing means comprises at least one wire (44) extending from a fixed end (46), located in the periphery of the diaphragm, to a free end (48), distant from this periphery, and the wire's free end is connected to a pull means that may be actuated from the outside of the firework in order to provoke the tearing of the diaphragm along the wire, starting from the free end of the latter.

4. The firework for entertainment of claim 3, wherein there is provided a plurality of wires arranged in star form between respective fixed ends regularly distributed at the diaphragm's periphery and free ends united in the vicinity of the diaphragm's centre.

5. The firework for entertainment of claim 3, wherein the pull means comprises a cord (50) extending from the diaphragm, where it is connected to the free ends of the wires (44), up to a point (52) located outside of said container.

6. The firework for entertainment of claim 5, wherein the end (52) of the pull cord located outside of the container is placed in a protective tube (58) attached on the upper part of this container.

## Patentansprüche

1. Feuerwerkskörper zur Unterhaltung (10) vom Knalltyp mit, zusammengefasst in einer äußeren Hülle (12), die in einen Mörser einbringbar ist:
- einer Treibladung (16) und deren Zündschnur (18, 20),
- einer Sprengladung mit Schalleffekt, die in einem Behälter (26) angeordnet ist, der durch eine Trennmembran (38) in wenigstens zwei getrennte Räume (34, 36) unterteilt ist, wobei jeder der Räume (34, 36) eine Komponente (30, 32) der Sprengladung enthält, die für sich gesehen nicht explosiv ist, und
Mittel zur Öffnung der Membran (44, 50, 54) vorgesehen sind, die dazu geeignet sind, die Räume in Folge einer von außerhalb des Feuerwerkskörpers ausgeübten Betätigung (60) in Verbindung zu bringen, so dass ein Vermischen der Komponenten untereinander erlaubt wird, um eine detonationsfähige Zusammensetzung zu ergeben, und
- einer Lunte (24), die zwischen der Treibladung und der Sprengladung angeordnet ist.

2. Feuerwerkskörper zur Unterhaltung nach Anspruch 1, bei welchem die Trennmembran (38) eine zerreißbare Membran ist, und die Öffnungsmittel (44, 50, 54) Mittel zum Zerreißen der Membran durch die von außerhalb ausgeübte Betätigung sind.

3. Feuerwerkskörper zur Unterhaltung nach Anspruch 2, bei welchem die Mittel zum Zerreißen wenigstens einen Faden (44) umfassen, der sich von einem sich an der Peripherie der Membran befindlichen, festgelegten Ende (46) zu einem von dieser Peripherie entfemten, freien Ende (48) erstreckt, und das freie Ende des Fadens mit einem von außerhalb des Feuerwerkskörpers betätigbaren Zugmittel verbunden ist, um so das Zerreißen der Membran entlang des Fadens ausgehend von dessen freiem Ende zu verursachen.

4. Feuerwerkskörper zur Unterhaltung nach Anspruch 3, bei welchem eine Mehrzahl Faden vorgesehen sind, die zwischen jeweiligen festgelegten Enden, die regelmäßig über die Peripherie der Membran verteilt sind, und freien Enden, die in der Nachbarschaft des Zentrums der Membran vereinigt sind, sternförmig angeordnet sind.

5. Feuerwerkskörper zur Unterhaltung nach Anspruch 3, bei welchem das Zugmittel eine Schnur (50) umfasst, die sich von der Membran aus, wo sie mit den freien Enden der Fäden (44) verbunden ist, bis zu einem sich außerhalb des Behälters befindlichen Punkt (52) erstreckt.

6. Feuerwerkskörper zur Unterhaltung nach Anspruch 5, bei welchem das sich außerhalb des Behälters befindliche Ende (52) der Zugschnur in einem Schutzrohr (58) platziert ist, das am oberen Bereich dieses Behälters angebracht ist.
